# EUROPÄISCHE PATENTSCHRIFT

(11) **EP 0 121 148 B1**
(45) Veröffentlichungstag und Bekanntmachung des Hinweises auf die Patenterteilung: **15.02.1989**
(21) Anmeldenummer: 84102546.3
(22) Anmeldetag: 09.03.1984
(51) Int. Cl.: B21B 37/12

(54) **Verfahren zum Herstellen von Walzband mit hoher Bandprofil- und Bandplanheitsgüte**
Method of making hot rolled strip with a high quality section and flatness
Procédé pour la fabrication de feuillard à chaud avec section et planéité de bande de haute qualité

(30) Priorität: 14.03.1983 DE 3309040; 20.01.1984 DE 3401894
(43) Veröffentlichungstag der Anmeldung: 10.10.1984
(73) Patentinhaber: SMS SCHLOEMANN-SIEMAG AKTIENGESELLSCHAFT, 40237 Düsseldorf (DE)
(72) Erfinder: Klöckner, Jürgen, D-5902 Netphen (DE); Rohde, Wolfgang, D-4047 Dormagen 11 (DE)
(74) Vertreter: Müller, Gerd, Dipl.-Ing.

(56) Entgegenhaltungen:
- FR-A- 2 228 548
- PATENTS ABSTRACTS OF JAPAN, Band 7, Nr. 63(M-200)(1208), 16. März 1983

## Beschreibung

Die Erfindung bezieht sich auf ein Verfahren und eine Walzbandtandemstraße zum Herstellen von Walzband, bei dem dieses durch die Warmbandtandemstraße geführt und dabei während des Walzvorgangs einer Zustandsregelung unterworfen wird, die eine Bandprofilregelung und in wenigstens dem letzten Walzgerüst eine von einer Planheitsmessung des aus dem letzten Gerüst der Warmbandtandemstraße austretenden Walzbandes ausgehende Bandprofil- und Planheitsregelung umfaßt.

Bei der Herstellung von Walzband, das nacheinander einem Warmwalzvorgang und einem Kaltwalzvorgang unterworfen wird, findet sowohl in der den Warmwalzvorgang durchführenden Warmbandtandemstraße als auch in der den Kaltwalzvorgang ausübenden Kaltbandtandemstraße für jeden Walzstich eine Zustandsregelung statt. Eine solche Zustandsregelung umfaßt dabei verschiedene Regelvorgänge wie bspw. die Drehzahlregelung, die Dickenregelung, die Bandzugregelung, die Bandprofilregelung und die Bandplanheitsregelung, die sich mehr oder weniger gegenseitig beeinflussen können und damit auch entsprechende Rückwirkungen auf den Zustand des Walzbandes haben.

Als besonders problematisch für den Zustand des Walzbandes im Verlauf des Walzvorganges in einer Kaltbandtandemstraße haben sich die gegenseitigen Rückwirkungen aus der Bandprofilregelung und der Bandplanheitsregelung herausgestellt. Es hat sich erwiesen, daß ein einwandfrei planes Kaltband nur ausgewalzt werden kann, wenn das beim Einlaufen in die Kaltbandtandemstraße vorhandene Bandprofil möglichst unbeeinflußt bleibt. Umgekehrt hat sich gezeigt, daß bei einer Einflußnahme auf ein ungleichmäßiges Bandprofil in der Kaltbandtandemstraße nur ein unplanes Kaltband ausgewalzt werden kann. Schon der Versuch einer Bandprofilkorrektur um nur ein hundertstel der Banddicke kann dazu führen, daß am Walzband Wellen und/oder Beulen auftreten, die bei einem Abstand von etwa einem Meter in Bandlängsrichtung eine Höhe bis zu zweiundzwanzig mm erreichen.

Dieser Nachteil kann vermieden werden, wenn die Kaltbandtandemstraße mit einem Walzband versorgt wird, das neben einem über die gesamte Breite nahezu gleichmäßigen Bandprofil bereits ein Mindestmaß an Bandplanheit aufweist.

Aus der DE-A-2 354 649 ist es bekannt, in sämtlichen Gerüsten der Warmbandtandemstraße dickenregelnd zu walzen und für die letzten Beeinflussungsstufen am Ende des Walzvorgangs durch Biegen der den jeweiligen Walzspalt bildenden Walzen das austretende Profil des Walzbandes ohne Änderung der Dicke zu beeinflussen. Dieses Biegen der Walzen wird entsprechend den Meßergebnissen eines hinter dem letzten Gerüst der Warmbandtandemstraße angeordneten Sensors variiert, der die Planheit des aus der Warmbandtandemstraße bereits ausgetretenen Walzbandes kontrolliert. Dieses Walzverfahren führte nicht zu den erwarteten befriedigenden Ergebnissen.

Versuche mit Profilkorrekturen in den ersten Walzgerüsten von Warmbandstraßen haben gezeigt, daß die Profiländerung durch die Walzstiche in den nachfolgenden Walzgerüsten wieder zerstört wird. Die Planheit des Fertigbandes aber veränderte sich nicht. Veränderungen der Walzspaltform in den letzten Walzgerüsten führten zu einer gleichzeitigen Profil- und Planheitsänderung. Aus diesen Versuchen ergab sich die Lehre, daß das Profil nur in den letzten Walzgerüsten bleibend veränderbar ist, erfahrungsgemäß jedoch nur in kleinen Stufen von Walzstich zu Walzstich, und weiter daß der letzte Walzstich bevorzugt zur Einstellung der Bandplanheit nutzbar ist.

Profilkorrektur beruht bei Langprodukten, also Bändern und langen Blechen auf einem Materialfluß längs und quer zur Walzrichtung. Das Vermögen des Materials, quer zur Walzrichtung zu fließen, ist dabei von den geometrischen Walzbedingungen, wie Dicke, Abnahme, Breite und Walzendurchmesser sowie anderen Parametern wie Materialfestigkeit, Bandtemperatur, Reibwert zwischen Walze und Walzgut und dem Bandzug abhängig.

Planheitskorrektur beruht dagegen auf unterschiedlicher Längung des Bandes bei geringem, praktisch vernachlässigbarem Materialfluß quer zur Walzrichtung.

Der Erfindung liegt die Aufgabe zugrunde, das gattungsgemäße Verfahren so zu gestalten, daß für den Kaltwalzvorgang ein Walzband bereitgestellt wird, das über die gesamte Breite ein gleichmäßiges Bandprofil und ein Mindestmaß an Bandplanheit aufweist.

Diese Aufgabe wird gelöst durch Ermittlung und Festlegung der kritischen Dicke des zu walzenden Walzbandes unterhalb derer keine wesentliche Umformung des Walzbandes in Richtung der Breite mehr erzielbar ist, Walzen dieses Walzbandes, dessen Dicke wesentlich größer ist als die ermittelte kritische Dicke nacheinander in einer ersten und zweiten Walzstufe, bei denen das Walzband jeweils durch mindestens einen dieses formenden Walzspalt geführt wird, Reduzierung der Dicke des Walzbandes in der ersten Walzstufe auf im wesentlichen die ermittelte kritische Dicke, Überprüfung der Reaktion der Dicke des Walzbandes in dieser Walzstufe durch Messung der Dicke hinter der ersten Walzstufe und Einstellung mindestens des letzten Walzspaltes in dieser ersten Walzstufe aufgrund des Ergebnisses der Messung der Dicke, Messung der Planheit des Walzbandes in der zweiten Walzstufe mindestens an einer Stelle im Verlauf dieser Walzstufe und Reduzierung der Dicke des Walzbandes in dieser zweiten Walzstufe auf eine unterhalb der kritischen Dicke liegende Dicke aufgrund der Messung der Planheit des Walzbandes.

Mit dieser Lösung, nämlich in zwei, einer ersten und einer zweiten Walzstufe, bei der ausgehend von der Ermittlung der kritischen Dicke des jeweiligen Walzbandes in der ersten Stufe die Reduktion des Walzbandes mit den Mitteln der Dickenregeltechnik unter Breitung des Walzbandquerschnittes bis zur kritischen Dicke erfolgt und in der anschließenden zweiten Walzstufe weitere Reduktion nur noch mit den Mitteln der Planheitsregelung in entsprechend kleinen Schritten unter Längung des Bandes bewirkt werden, wird der Forderung der Aufgabenstellung entsprechend ein Walzband hergestellt, das über die gesamte Breite ein gleichmäßiges Bandprofil und ein Mindestmaß an Bandplanheit aufweist.

Das vorgeschlagene Verfahren beruht auf der Erkenntnis, daß eine Profilbeeinflussung des Walzbandes unter gleichzeitiger Vermeidung von Planheitsfehlern erreicht werden kann, solange der Fließwiderstand des Materials quer zur Walzrichtung noch so gering ist, daß sich im Walzspalt neben der Bandlängung noch ein Mindestmaß an Bandbreitung einstellt. Es wurde dabei gefunden, daß bei der heute, hinsichtlich des Arbeitswalzendurchmessers üblichen Auslegung der Warmbandtandemstraße die Grenze für eine Profilbeeinflussung des Walzbandes unter gleichzeitiger Vermeidung von Planheitsfehlern bei einer Walzbanddicke von etwa 12 mm liegt. Dieser Grenzwert der Dicke, also die kritische Dicke, kann für jede Warmbandtandemstraße in Abhängigkeit von Walzmaterial, Temperatur, Walzendurchmesser und Abnahme bzw. Stichverteilung experimentell ermittelt werden.

Nach einem weiteren Verfahrensmerkmal der Erfindung kann die Höhe des letzten Walzspaltes in der ersten Walzstufe entsprechend dem Vergleich des Ergebnisses einer Messung der Dicke des Walzbandes hinter der ersten Walzstufe mit einem vorgegebenen Erfahrungs-Standardwert eingestellt werden, dabei kann das Ergebnis der Messung der Planheit des Walzbandes mit einem vorgegebenen Erfahrungs-Standardwert verglichen werden. Weiterhin kann erfindungsgemäß die Größe der Reduktion der Dicke des Walzbandes in der ersten Walzstufe aufgrund von Messungen der Dicke des Walzbandes innerhalb der zweiten Walzstufe bestimmt und geregelt werden.

Eine Walzbandtandemstraße zum Herstellen von Walzband in der dieses während des Walzvorgangs einer Zustandsregelung unterworfen wird, die eine Bandprofilregelung und in dem letzten Walzgerüst eine von einer Planheitsmessung des aus diesem Gerüst austretenden Walzbandes ausgehende Bandprofil- und Planheitsregelung umfaßt, mit der sich die vorstehend erläuterten Verfahren durchführen lassen, kann aus einer Gruppe von Walzgerüsten mit einer Walzspalthöhe gleich oder größer als die kritische Dicke bestehen, der Profilmeßgeräte und Profilregler zugeordnet sind, die mit Bandprofilstellgliedern an den Walzgerüsten in Verbindung stehen, während das letzte Walzgerüst dieser Gruppe und alle weiteren Walzgerüste der Warmbandtandemstraße Planheitsmeßgeräte und Planheitsregler aufweisen, die mit Bandplanheitsstellgliedern verbunden sind, wobei das letzte Walzgerüst der ersten Gruppe wahlweise entweder durch Profilmeßgeräte und Profilregler oder durch Planheitsmeßgeräte und Planheitsregler beeinflußbar ist. Erfindungsgemäß können dabei die Profilmeßgeräte bzw. die Planheitsmeßgeräte dem zu regelnden Walzspalt der Walzgerüste der ersten Gruppe oder der nachfolgenden Walzgerüste nachgeordnet sein.

Weitere Ausbildungsformen der beanspruchten Warmbandtandemstraße sind in Unteransprüchen niedergelegt.

Bei der Durchführung dieses Verfahrens mit den entsprechend ausgebildeten Warmbandtandemstraßen wirkt die Planheitsregelung in an sich bekannter Form ausschließlich auf das letzte Walzgerüst der Warmbandtandemstraße. Für die Profilregelung wird zunächst durch die Profilmeßeinrichtung am Auslauf der Straße die Abweichung des von dieser erzeugten Bandprofils festgestellt. Mit Hilfe von vorausberechneten Kennlinien für das Stellverhalten des Walzensatzes wird die erforderliche Verstellung des Walzspaltes des letzten Gerüstes, also des n-ten Gerüstes, automatisch ermittelt. Anschließend wird unter der Voraussetzung einer konstanten Längung des Bandes über.die Bandbreite schrittweise die erforderliche Verstellung der Walzspaltform in den vorhergehenden Gerüsten ermittelt. Entsprechend den erforderlichen Walzspalt-Formveränderungen werden nun automatisch die Walzspaltformstellglieder des oder der ersten Größe in dem vorausberechneten Maß verstellt. Zeitverzögert um die Herantransport-Zeitspanne des Bandes vom verstellten Gerüst bis zum nächsten, noch nicht verstellten, wird dann auch dieses nächste Gerüst verstellt, diese Verfahrensweise wird fortgeführt, bis auch der letzte der Walzspalte im vorausberechneten Maß verstellt worden ist.

Wenn der seit Beginn der einzelnen Verstellmaßnahmen verfolgte Materialabschnitt des Walzbandes unter der Profilmeßeinrichtung angekommen und dessen Profil gemessen worden ist, kann, falls erforderlich, ein neuer Korrekturzyklus eingeleitet werden. Die unabhängig hiervon allein auf das letzte Walzgerüst wirkende Planheitsregelung bleibt dabei ständig im Eingriff und hat auch wegen der kürzeren Transportzeiten zwischen dem Ort der Verstellung (Walzgerüst n) und Ort der Messung eine kürzere Zykluszeit und weist damit eine günstigere Regeldynamik auf.

Die Regeldynamik der Profilregelung ist durch die bereits erwähnten Transportzeitspannen des Walzbandes vom Ort der Verstellung (erste Gerüste der Straße) bis zum Ort der Messung (hinter dem letzten Gerüst) begrenzt. Die Regeldynamik wird ausreichend, um langsam auftretende Profiländerungen (Walzenverschleiß, thermische Bombierung) ausreichend schnell auszugleichen. Relativ schnelle und kurzzeitige Profiländerungen, z. B. infolge kurzfristiger Walzkraftänderungen, können infolge der Transportwege durch eine entsprechende Rückwärtsregelung nicht ausgeregelt werden (bis zu 20 % kurzfristige Walzkrafterhöhung beim Uberwalzen von Schienenstellen (Skidmarks)), verursachen eine zusätzliche Verbiegung der Walzensätze und verfälschen damit das Profil des Bandes und dessen Planheit.

Wenn die beschriebene taktmäßig erfolgende Profilmessung zufällig an einer Schienenstelle stattfindet, ergeben sich daraus Stellbefehle, die für die Schienenstelle richtig, aber für das zeitverzögert beeinflußte Walzband falsch sind. Der erfolgreiche Einsatz einer Feed-back-Planheitsregelung setzt daher eine Störgrößenaufschaltung voraus (Feed-forward), die den Einfluß von Walzkraftänderungen kompensiert.

Zu diesem Zweck wird verfahrensgemäß für jedes Walzgerüst, abhängig von den Band- und Walzenabmessungen, die Anderung der Walzspaltform infolge einer Walzkraftänderung errechnet. Die zur Kompensation dieser Änderung erforderliche Stellwert-Änderung läßt sich in Gleichungen oder Kurvenscharen darstellen und automatisch berücksichtigen.

Die Walzkraft jedes Walzgerüstes wird also mit den ohnehin vorhandenen Kraftmeßeinrichtungen erfaßt und Änderungen der Kraft werden entsprechend vorermittelter Kurven unmittelbar durch Eingriffe in die Profil-Stellglieder (z. B. Arbeitswalzen-Rückbiegekraft) kompensiert.

Die im Laufe der Walzung durch die Eingriffe der geschlossenen Planheits- und Profilregelkreise verbesserten Walzspaltform-Einstellwerte, werden dazu verwendet, schrittweise die mit den Daten des Stichplans und den Materialdaten gespeicherten Vor-Einstellwerten zu verbessern.

Bei Stichplanänderungen wird auf früher abgespeicherte Einstellwerte zurückgegriffen, die gegebenenfalls entsprechend einer aktuellen Stichplan-Vorausberechnung (basierend auf aktuellen Vorband-Festigkeits-Information von den Vorstraßenstichen) mit Hilfe der bereits erwähnten Kurvenscharen verbessert werden können. Damit liegt schon für den Bandanfang eine bestmögliche Profil- und Planheitseinstellung vor, die nur geringfügiger Korrekturen durch geschlossene Regelkreise bedarf.

Erfahrungsgemäß liegt die Überhöhung des Bandprofils in Bandmitte im Bereich von 0,5 % bis ca. 1,5 % der Enddicke. Je nach Verwendungszweck des Warmbandes sieht das Regelziel vor, die Überhöhung der Bandmitte zu minimieren oder auf einen vorgegebenen Wert von z. B. 1,0 % der Nenndicke reproduzierbar einzustellen. Der Stellbereich für die Einstellung der Walzspaltform sollte daher im Idealfall 0,75 % der Nenndicke betragen und müßte dabei noch ausreichende Reserven für die Kompensation von Walzkraftänderungen und anderen Störgrößen aufweisen.

Bei einer Fertigbanddicke von z. B. 3 mm entspricht dies einem erforderlichen Profil-Einstellbereich von 22,5 _{f}lm für das letzte Gerüst. Moderne Arbeitwalzen-Rückbiegesysteme weisen bei mittlerer bis voller Bandbreite einen Stellbereich von mehr als 100 um ― ± 50 _{f}lm auf, so daß noch relativ große Reserven zur Kompensation von Störgrößen gegeben sind.

Für die davorliegenden Gerüste ist ein Verhältnis der Dicken des auslaufenden Walzbandes vergrößerter Stellbereich erforderlich. Hierbei empfiehlt es sich, zusätzlich andere Walzspalt-Einstellmechanismen zu verwenden, um das Biegesystem stets innerhalb seiner Stellgrenzen zu halten. Als zusätzliches Stellglied kommt z. B. eine gezielte Änderung der thermischen Walzenbombierung oder die axiale Verschiebung von speziell geschliffenen Arbeitswalzen in Frage. Diese relativ träge wirkenden Stellmechanismen werden so angesteuert, daß das sehr schnell wirkende Arbeitswalzen-Rückbiegesystem möglichst in der Mitte seines Stellbereiches arbeitet.

In zahlreichen Fällen, z. B. bei Aluminium-Warmbandstraßen kann es jedoch ausreichend sein, allein mit dem Stellbereich des Arbeitswalzen-Rückbiegesystems zu arbeiten. Wegen der relativ guten Walzspaltschmierung und der großen Verformung auch in den letzten Walzstichen kann dort die Profil- und Planheitsregelung auf die letzten zwei bis drei Stiche begrenzt werden. Bei der Walzung von Stahl ohne Walzbandschmierung sind mindestens die zwei bis fünf letzten Stiche zur Profil- und Planheitsregelung erforderlich (die niedrige Zahl gilt für große Enddicken h > 5 mm und die höhere gilt für kleine Enddicken.

Wie bereits bei Erläuterung der an erster Stelle genannten Verfahrensart gesagt, ist für das Warmwalzen von Walzband aus Stahl bei einer kritischen Dicke von ca. 12 mm noch ein so großer Materialfluß quer zur Walzrichtung möglich, daß eine wirksame Profilkorrektur durchgeführt werden kann. Stellglieder zur Profil-und Planheitseinstellung sind daher mindestens ab dem Walzgerüst erforderlich, dessen Auslaufdicke unterhalb der kritischen Dicke liegt. Der erforderliche Stellbereich für dieses erste Regelgerüst beträgt ca. unter Berücksichtigung der erforderlichen Reserven für das Ausregeln von Störgrößen, wird auch ein modernes stark ausgelegtes Arbeitswalzen-Rückbiegesystem diesen Anforderungen nicht allein genügen. Die Unterstützung durch eine gezielte thermische Bombierung (Stellbereich ca. 40 µm ) kann jedoch in vielen Fällen schon ausreichend sein, um aufwendigere Stellmittel einzusparen.

In beiden Verfahrensarten können aber durch die Bandprofil-Stellglieder die Walzenbiegung, die Walzenanstellung, die Walzenschränkung, die Walzenschwenkung, die Zonenkühlung der Walzballen sowie die axiale Arbeitswalzen-, Zwischenwalzen- (bspw. bei Sexto-Gerüsten) und Stützwalzenverschiebung in den entsprechenden Walzgerüsten der warmbandtandemstraße einzeln und/oder gleichzeitig beeinflußbar sein.

Die Erfindung wird anhand der in der Zeichnung dargestellten Ausführungsbeispiele näher erläutert und es zeigen:
Fig. 1 in schematisch vereinfachter Darstellung eine fünfgerüstige Warmbandtandemstraße, die wahlweise für die Auswalzung von Warmband eingesetzt werden kann, das entweder eine Enddicke von mehr als 3 mm oder aber eine Enddicke von weniger als 3 mm aufweist für die Durchführung der ersten Verfahrensart,
Fig. 2 die Warmbandtandemstraße nach Fig. 1 im Betriebszustand für die Auswalzung dicker Warmbänder,
Fig. 3 die Warmbandtandemstraße nach Fig. 1 in ihrer Betriebsstellung für die Auswalzung dünner Warmbänder,
Fig.4 ebenfalls in schematisch vereinfachter Darstellung eine 7-gerüstige Warmbandtandemstraße für die Durchführung der zweiten Verfahrensart und
Fig. 5 bis 7 Diagrammdarstellungen der Zustandsregelungen bei der Durchführung der zweiten Verfahrensart.

Die Warmbandtandemstraße nach den Figuren 1 bis 3 umfaßt neben den fünf Walzgerüsten 1 bis 5 noch einen an der Auslaufseite vorgesehenen Aufwickelhaspel 6 für das Warmband 7. Hinter jedem der Walzgerüste 1, 2 und 3 ist ein Profilmeßgerät 8, 9 und 10 vorgesehen, und das Walzgerüst 3 ist so ausgelegt, daß das aus seinem Walzspalt auslaufende Walzband eine größte Dicke von etwa 12 mm haben kann.

Hinter dem Walzgerüst 3 der aus den Walzgerüsten 1, 2 und 3 gebildeten Walzgerüst Gruppe 1 bis 3 der Warmbandtandemstraße befindet sich auch noch ein Planheitsmeßgerät 10'. Hinter jedem weiteren Walzgerüst 4 und 5 der Warmbandtandemstraße ist nur ein Planheitsmeßgerät 11 und 12 vorgesehen.

Jedes der Profilmeßgeräte 8, 9 und 10 arbeitet mit einem Profilregler 13,14 und 15 zusammen, während den Planheitsmeßgeräten 10', 11 und 12 je ein Planheitsregler 15', 16 und 17 zugeordnet ist.

An dem jeweils aus den Walzgerüßten 1, 2 und 3 austretenden Walzband 7 kann über die Profilmeßgeräte 8, 9 und 10 jeweils das Bandprofil abgetastet werden, wobei die sich hierbei ergebenden Meßwerte als Ist-Werte den Profilreglern 13, 14 und 15 zugeführt und mit den darin gespeicherten Soll-Werten verglichen werden können, die dem optimalen Bandprofil im Bereich des jeweiligen Walzgerüstes 1, 2 und 3 entsprechen. Die sich bei dem jeweiligen Vergleich ergebenden Differenzwerte werden als Stellwerte auf Bandprofil-Stellglieder der Gerüste 1, 2 und 3 gegeben. Durch die Bandprofil-Stellglieder kann dabei auf die Walzenbiegung, die Walzenanstellung, die Walzenschränkung, die Walzenschwenkung, die Zonenkühlung der Walzenballen sowie die axiale Arbeitswalzen-, Zwischenwalzen- (bspw. bei Sexto-Gerüsten) und Stützwalzenverschiebung eingewirkt werden, und zwar vorteilhaft so, daß die zur Verfügung stehenden Regelmöglichkeiten für das Bandprofil wahlweise einzeln oder auch zu mehreren bzw. alle gleichzeitig benutzt werden können. Als Mittel zur Beeinflussung des Bandprofils kommt auch ein sogenanntes CVC-Walzgerüst (DE-PS-3 038 865) in Betracht. Die Bandprofil-Stellgieder können auch die axiale Verschiebung der CVC-Walzen bewirken. Wichtig ist es, daß das aus dem Walzgerüst 3 auslaufende Walzband 7 ein optimales Bandprofil aufweist, und zwar auch dann, wenn es die "kritische Dicke" von etwa 12 mm noch geringfügig überschreitet. Außerdem muß das aus dem Walzgerüst 3 auslaufende Walzband 7, zumindest dann, wenn es bei seinem Austritt aus dem Walzspalt die "kritische Dicke" von 12 mm noch geringfügig überschreitet, schon ein Mindestmaß an Bandplanheit haben. Um das zu erreichen, ist die - bereits angedeutete - Möglichkeit vorgesehen, dem letzten noch mit Bandprofil 10, 15 betreibbaren Walzgerüst 3 auch eine Bandplanheitsregelung 10', 15' zuzuordnen, die den Bandplanheitsregelungen 11, 16, 12, 17 der Walzgerüste 4 und 5 entspricht. Dabei ist die Anordnung so getroffen, daß das Walzgerüst 3 in Abhängigkeit von der in der Warmbandtandemtraße nach dem jeweiligen Stichplan vorgesehenen Abnahme- bzw. Stichverteilung wahlweise entweder mit Bandprofilregelung 10,15 gemäß Fig. 2 oder aber mit Bandplanheitsregelung 10', 15' nach Fig. 3 betrieben werden kann.

Die Walzgerüste 4 und 5 der Warmbandtandemstraße werden ausschließlich mit Planheitsregelung 11,16 bzw. 12,17 gefahren, so daß das aus der Warmbandtandemstraße auslaufende und vom Aufwickelhaspel 6 aufgenommene Warmband 7 bei einer Fertigdicke, die sowohl über 3 mm (Fig. 2) als auch unter 3 mm (Fig. 3) liegen kann, neben einem optimalen Bandprofil auch schon eine beträchtliche Planheitsgüte hat.

In Figur 1 der Zeichnung ist der Gesamtaufbau der fünfgerüstigen Warmbandtandemstraße gezeigt, wobei erkennbar ist, daß das dritte Walzgerüst 3 sowohl eine Profilregelung 10, 15 aufweist, als auch mit einer Planheitsregelung 10', 15'ausgestattet ist.

Das Walzgerüst 3 kann somit also wahlweise mit Profilregelung 10, 15 oder mit Planheitsregelung 10', 15' gefahren werden.

Ein Vergleich der Figuren 2 und 3 macht deutlich, daß die Grenze von der Profilbeeinflussung zur Planheitsbeeinflussung des Warmbandes entweder zwischen dem dritten Walzgerüst 3 und dem vierten Walzgerüst 4 (Fig. 2) oder zwischen dem zweiten Walzgerüst 2 und dem dritten Walzgerüst (Fig. 3) liegen kann. deshalb ist gemäß Fig. 1 dem dritten Walzgerüst 3 einerseits der Profilregler 15 und andererseits der Planheitsregler 15' zugeordnet, wobei der Profilregler 15 auf das Profilmeßgerät 10 und der Planheitsregler 15' auf das Planheitsmeßgerät 10' zwischen dem dritten Walzgerüst 3 und dem vierten Walzgerüst 4 ansprechen kann.

Aus Figur 2 geht hervor, daß in der Warmbandtandemstraße ein Warmband mit der Ausgangsdicke von 38 mm auf eine Enddicke von mehr als 8 mm heruntergewalzt werden soll. Dabei hat das Warmband 7 hinter dem ersten Walzgerüst 1 noch eine Dicke von 24,7 mm und hinter dem Walzgerüst 2 beträgt seine Dicke noch 16,5 mm. Hinter dem Walzgerüst 3 hat das Warmband 7 mit 12,3 mm bereits die "kritische Dicke" von etwa 12 mm erreicht, während hinter dem vierten Walzgerüst 4 eine Dicke von 9,8 mm und hinter dem fünften Walzgerüst 5 eine Dicke von 8,14 mm vorhanden ist.

Beim Walzvorgang nach Figur 2 arbeiten nicht nur die beiden Walzgerüste 1 und 2 mit Profilregelung 8,13 und 9,14, sondern auch das Walzgerüst 3 wird dort mit Profilregelung 10, 15 betrieben, so daß nur die Walzgerüste 4 und 5 mit Planheitsregelung arbeiten.

Selbstverständlich kann die Profilregelung 10, 15 für das Walzgerüst 3 gegebenenfalls im Durchgriff auf die Walzgerüste 1 und 2 arbeiten, wobei bei einer solchen Durchgriffs-Regelung die eigene Profilregelung 8,13 bzw. 9,14 der Walzgerüste 1 und 2 entfallen könnte. Auch kann bspw. das Profilmeßgerät 10 für das Walzgerüst 3 hinter Gerüst 4 oder 5 angeordnet sein. Das gilt auch, wenn in den Gerüsten 4 und 5 eine Planheitskorrektur vorgenommen wird.

Aus Figur 3 ist ersichtlich, daß ein - dünneres - Warmband 7 mit einer Ausgangsdicke von 30 mn, auf eine - ebenfalls dünnere - Enddicke von 2,5 mm heruntergewalzt werden soll. In diesem Fall hat das Warmband hinter dem ersten Walzgerüst 1 eine Dicke von 15,3 mm, während es hinter dem zweiten Walzgerüst 2 die -"kritische Dicke"- von etwa 12 mm bereits unterschreitet, nämlich eine Dicke von 8,3 mm hat. Aus dem dritten Walzgerüst 3 läuft das Warmband 7 mit einer Dicke von 5,0 mm heraus, während es hinter dem vierten Walzgerüst 4 die Dicke von 3,4 mm und hinter dem fünften Walzgerüst 5 die Enddicke von 2,5 mm hat.

Bei der Walzung gemäß Figur 3 arbeiten nur die beiden Walzgerüste 1 und 2 mit Profilregelung 8,13 und 9,14, während das Walzgerüst 3 schon für den Betrieb mit Planheitsregelung 10', 15' eingerichtet ist und auch die Walzgerüste 4 und 5 mit Planheitsregelung 11, 16 und 17 arbeiten.

Bei der anschließenden Auswalzung des Warmbandes in einer Kaltbandtandemstraße kann diese im wesentlichen ohne Bandprofilregelung, jedoch mit Bandplanheitsregelung gefahren, werden, um ein fertiges Walzband mit hoher Bandprofil- und Bandplanheitsgüte bei einer Dicke von bspw. 0,3 mm zu erhalten.

Es ist nicht unbedingt erforderlich, die Bandprofilregelung in allen im Bereich oberhalb der "kritischen Dicke" walzenden Gerüste der Warmbandtandemstraße vorzunehmen. Es genügt v.V., nur ein Gerüst mit der Profilregelung auszurüsten oder die Profilregelung nur in einem Gerüst wirksam werden zu lassen. Wesentlich ist dabei nur, daß die Profilregelung oberhalb der "kritischen Dicke" erfolgt.

Abschließend sei noch erwähnt, daß es nach dem erfindungsgemäßen Verfahren zum Herstellen von Walzband mit hoher Bandprofil-und Bandplanheitsgüte möglich ist, Arbeitswalzen mit Ballendurchmesser zu benutzen, wie sie heute für die Auslegung von Warmbandtandemstraßen und auch Kaltbandtandemstraßen allgemein üblich sind.

Der in Fig. 4 wiedergegebene Endabschnitt einer Warmbandtandemstraße, die hier bspw. sieben Gerüste umfaßt, besteht aus den Gerüsten 62 mit den Ordnungsnummern Fl - F7. Alle Gerüste 62 sind mit - nicht zur Erfindung gehörenden - Einrichtungen und Stellmitteln zur Anstellung, Dickenregelung, Balancierung und Biegung ausgestattet. Jedes Gerüst 62 weist in bekannter Weise zwei Stützwalzen 60 und zwei Arbeitswalzen 61 auf. Die Stellvorrichtungen zum Ausbalancieren und Biegen der Arbeitswalzen 61 sind in ständerfesten, in Walzrichtung gesehen, vor und hinter den Arbeitswalzen 61, im Walzgerüst 62 angeordneten Blöcken 63 untergebracht, währen.d die Dickenregelung über die Anstellvorrichtung 64 bewirkt wird.

Jedem Gerüst 62 der Reihe F1 - F7 sind Steuer-und Regeleinrichtungen 21, 22, 23, 24, 25, 26 und 27 für die Abgabe der Steuerbefehle zur Ausbalancierung und Biegung der Arbeitswalzen 61, Steuer- und Regeleinrichtungen 31, 32, 33, 34, 35,36 und 37 für die Abgabe der Steuerbefehle zur Verschiebung der Arbeitswalzen 61 in Achsrichtung und Steuer- und Regeleinrichtungen 41,42,43,44,45,46 und 47 füi die Abgabe der Steuerbefehle für Anstellung und Dickenregelung des Walzensatzes 60, 61 zugeordnet.

Den Steuer- und Regeleinrichtungen für Anstellung und Dickenregelung 41 - 47 ist über eine gemeinsame Steuerschiene in bekannter Weise ein Rechner 40 vor- und übergeordnet, der die Regelwerte für die gesamte Straße errechnet und überwacht.

Die Steuer- und Regeleinrichtungen 51, 52, 53, 54, 55, 56 und 57, die den jeweiligen Walzgerüsten der Reihe Fl - F7 als selbständige Einrichtungen zugeordnet sind, beeinflussen für die Profilregelung die bereits genannten Steuereinrichtungen für die Ausbalancierung und Biegung sowie die Anstellung und Dickenregelung, d. h., die Steuer- und Regeleinrichtung 51, die Steuer- und Regeleinrichtungen 21 und 41 usf. Die Steuerung und Regelung erfolgt dabei nach einer Modellvorgabe (Sollwert) des Profils, das den Rechnern 51 - 57 über eine gemeinsame Sollwertschiene von dem Rechner 50 vorgegeben wird.

Hinter dem letzten Gerüst F7 der Straße werden neben der Überprüfung der Dicke des Bandes durch ein Dickenmeßgerät 48, das unmittelbar mit den Steuer- und Regeleinrichtungen für Anstellung und Dicke 41 - 47 verbunden ist, das gewalzte Profil des Bandes mit dem Profilmeßgerät 58 und dessen Planheit mit einem Planheitsmeßgerät 38 überprüft. Das Profilmeßgerät 58 gibt das ermittelte Meßergebnis an den Profilrechner 50 weiter, der das tatsächlich gewalzte Profil mit dem vorgegebenen Profilmodell vergleicht und ggfs. entsprechende Korrektur-Anweisungen zur Umsetzung in Steuerbefehle für die Walzgerüste an die selbständigen Steuer- und Regeleinrichtungen 51 - 57 weitergibt. Das vom Planheitsmeßgerät 38 ermittelte Meßergebnis wird dem Planheitsrechner 30 zugeführt, der ggfs. entsprechende Korrekturbefehle an die dem letzten Gerüst F7 zugeordnete Steuer- und Regeleinrichtung 57 für das Walzprofil weitergibt, die deren Umsetzung in Stellbefehle in den die Steuer- und Regeleinrichtungen 27 und 47 für Ausbalancierung und Biegung sowie Anstellung und Dickenregelung in diesem (letzten Gerüst) veranlaßt. Die Rechner 40, 50 und 30 sind ihrerseits mit einem Prozeßrechner 70 verbunden, der in bekannter Weise die Vielzahl der durchlaufenden und ermittelten Daten wie Dicke, Breite, Gewicht, Temperatur, Festigkeit und Profil sowie die während des Walzens auftretenden Abnahmen, Geschwindigkeiten und Kräfte, sowie ferner Walzendurchmesser und Abplattungen als Ist-Werte mit Erfahrungs-Sollwerten vergleicht und ggfs. entsprechende Korrekturanweisungen an die Rechner 40, 50 und 30 weitergibt.

Es kann auch bei dieser Walzenstraße dort, wo das Walzband den Bereich der erwähnten kritischen Dicke (KD) erreicht hat, hier z. B. hinter dem dritten Gerüst F3 ein Profilmeßgerät 59 angeordnet werden, das entweder allein oder zusätzlich zu dem bereits erwähnten Profilmeßgerät 58 hinter dem letzten Gerüst F7 an den Profilrechner 50 angeschlossen ist. Ordnet man nur das Profilmeßgerät 59 hinter dem dritten Gerüst F3 an, dann ergibt sich eine Verkürzung und damit ein dynamischeres Verhalten der Regelschleife sowie die Möglichkeit in den dem Gerüst F3 folgenden Gerüsten F4 - F7 noch geringfügige mögliche Korrekturen vorzunehmen. Wird bei einer solchen Anordnung das Profil des Walzbandes zusätzlich, wie beschrieben, durch ein hinter dem letzten Gerüst F7 der Straße angeordnetes Profilmeßgerät erneut gemessen, dann lassen sich durch einen Vergleich der beiden Meßergebnisse des Profilmeßgerätes 59 und des Profilmeßgerätes 58 auch Schlüsse auf den Zustand der Walzgerüste selbst ziehen, da ein Vergleich der von den beiden Profilmeßgeräten ermittelten Ist-Profile mit dem vorgegebenen Modellprofil das Ergebnis haben kann, daß das Modellprofil regeltechnisch nicht mehr erreichbar ist und die Ursachen dafür in der Straße selbst liegen können (Walzenverschleiß, unregelmäßige Abnutzung usw.).

Wie sich aus dem Stichplan nach Fig. 5 ergibt, wird beim Auswalzen eines Fertigbandes von 2 mm Banddicke (schraffiert) bzw. eines Fertigbandes von 4 mm (nicht schraffiert) die kritische Dicke (KD) bereits hinter dem Gerüst F2 bzw. F3 unterschritten.

Fig. 6 zeigt, daß bei Auswalzung solcher Fertigbänder der Querfluß des Materials (Breitung) in den beiden ersten Gerüsten F1 und F2 sehr groß ist, dann in Gerüst F3 bereits abnimmt, und daß in Gerüst F4, besonders in den Gerüsten F5 bis F7 nur noch geringe, das Profil nicht wesentlich beeinflussende Korrekturen möglich sind.

Aus Fig. 7 gehen die zur Profilkorrektur in den einzelnen Gerüsten erforderlichen Stellbeträge hervor, wie sie sich aus der bereits erläuterten Formel errechnen.

Im ganzen gesehen zeigt sich, daß die kritische Dicke (KD) bei Gerüst F3 (ungünstig) unterschritten wird, der Stellbereich der Biegung beiden Gerüsten F5 - F7 ausreichend ist und der Stellbereich des Arbeitswalzenrückbiegesystems in ungünstigen Fällen bei Gerüst F4 nicht ausreicht. Hier wird das Biegesystem durch ein anderes Stellglied unterstützt, z. B. Axialverschiebung von CVC-Walzen.

Zur Unterstützung des Biegesystems (Rückführung der Biegekraft möglichst in die Mitte des Stellbereiches) ist unter Berücksichtigung des jeweils erforderlichen Stellbereiches das günstigste (oder die günstigste Kombination unter den bekannten Stellmitteln auszuwählen.

Die Verstellung des Walzspaltes im Gerüst kann in der Praxis geringfügig korrigiert werden, um den auch bei geringen Banddicken noch vorhandenen Materialfluß quer zur Walzrichtung auszunutzen.

## Patentansprüche

1. Verfahren zum Herstellen von Walzband, bei dem dieses durch eine Warmbandtandemstraße geführt und dabei während des Walzvorgangs einer Zustandsregelung unterworfen wird, die eine Bandprofilregelung und in wenigstens dem letzten Walzgerüst eine von einer Planheitsmessung des aus dem letzten Gerüst der Warmbandtandemstraße austretenden Walzbandes ausgehende Bandprofil- und Planheitsregelung umfaßt,
gekennzeichnet durch
folgende Schritte:
a) Ermittlung und Festlegung der kritischen Dicke des zu walzenden Walzbandes unterhalb derer keine wesentliche Umformung des Walzbandes in Richtung der Breite mehr erzielbar ist,
b) Walzen dieses Walzbandes, dessen Dicke wesentlich größer ist als die ermittelte kritische Dicke nacheinander in einer ersten und zweiten Walzstufe, bei denen das Walzband jeweils durch mindestens einen dieses formenden Walzspalt geführt wird,
c) Reduzierung der Dicke des Walzbandes in der ersten Walzstufe auf im wesentlichen die ermittelte kritische Dicke,
d) Überprüfung der Reduktion der Dicke des Walzbandes in dieser Walzstufe durch Messung der Dicke hinter der ersten Walzstufe und Einstellung mindestens des letzten Walzspaltes in dieser ersten Walzstufe aufgrund des Ergebnisses der Messung der Dicke,
e) Messung der Planheit des Walzbandes in der zweiten Walzstufe mindestens an einer Stelle im Verlauf dieser Walzstufe und
f) Reduzierung der Dicke des Walzbandes in dieser zweiten Walzstufe auf eine unterhalb der kritischen Dicke liegende Dicke aufgrund der Messung der Planheit des Walzbandes.

2. Verfahren nach Anspruch 1,
dadurch gekennzeichnet,
daß die Höhe des letzten Walzspaltes in der ersten Walzstufe entsprechend dem Vergleich des Ergebnisses einer Messung der Dicke des Walzbandes hinter der ersten Walzstufe mit einem vorgegebenen Erfahrungs-Standardwert eingestellt wird.

3. Verfahren nach Anspruch 1,
dadurch gekennzeichnet,
daß das Ergebnis der Messung der Planheit des Walzbandes mit einem vorgegebenen Erfahrungs-Standardwert verglichen wird.

4. Verfahren nach Anspruch 1,
dadurch gekennzeichnet,
daß die Größe der Reduktion der Dicke des Walzbandes in der ersten Walzstufe aufgrund von Messungen der Dicke des Walzbandes innerhalb der zweiten Walzstufe bestimmt und geregelt wird.

5. Walzbandtandemstraße zum Herstellen von Walzband, in der dieses während des Walzvorgangs einer Zustandsregelung unterworfen wird, die eine Bandprofilregelung und in dem letzten Walzgerüst eine von einer Planheitsmessung des aus diesem Gerüst austretenden Walzbandes ausgehende Profil-und Planheitsregelung umfaßt,
dadurch gekennzeichnet,
daß in einer Gruppe (1 bis 3) von Walzgerüsten (1, 2 und 3) mit einer Walzspalthöhe gleich oder größer als die kritische Dicke (KD), unterhalb derer keine wesentliche Umformung des Walzbandes in Richtung der Breite mehr erzielbar ist Profilmeßgeräte (8, 9,10) und Profilregler (13, 14, 15) zugeordnet sind, die mit Bandprofilstellgliedern an den Walzgerüsten (1, 2 und 3) in Verbindung stehen, während das letzte Walzgerüst (3) dieser Gruppe (1, 2 und 3) und alle übrigen Walzgerüste (4 und 5) Planheitsmeßgeräte (10', 11 und 12) und Planheitsregler (15', 16 und 17) aufweisen, die mit Bandplanheitsstellgliedern verbunden sind, und daß dabei das letzte Walzgerüst (3) der Gruppe (1 bis 3) wahlweise entweder durch Profilmeßgeräte (10) und Profilregler (15) oder durch Planheitsmeßgeräte (10') und Planheitsregler (15') beeinflußbar ist.

6. Walzbandtandemstraße nach Anspruch 5,
dadurch gekennzeichnet,
daß die Profilmeßgeräte (8, und 10) bzw. die Planheitsmeßgeräte (10', 11, 12) dem zu regelnden Walzspalt der Walzgerüste (1, 2 und 3 bzw. 3,4 und 5) nachgeordnet sind.

7. Walzbandtandemstraße zum Herstellen von Walzband, in der dieses während des Walzvorgangs einer Zustandsregelung unterworfen wird, die eine Bandprofilregelung und in dem letzten Walzgerüst eine von einer Planheitsmessung des aus diesem Gerüst austretenden Walzbandes ausgehende Bandprofil- und Planheitsregelung umfaßt,
dadurch gekennzeichnet,
daß die Warmbandtandemstraße n Walzgerüste (F1 bis F7) aufweist und hinter dem n-ten Walzgerüst (F7) ein Planheitsmeßgerät (38) und hinter diesem ein Profilmeßgerät (58) angeordnet sind, von denen das Planheitsmeßgerät (38) mit einem Planheitsrechner (30), dessen Ausgangssignale Vorrichtungen (27, 37, 47) zur Anstellung und Biegung der Walzen des n-ten Walzgerüstes (F7) beeinflussen, das Profilmeßgerät (58) mit einem Profilrechner (50), dessen Ausgangssignale Vorrichtungen (27, 37, 47) zur Anstellung und Biegung dieses Walzgerüstes (F7) und der vorhergehenden n-1-ten bis n-3-ten bzw. n-4-ten Walzgerüste (F6 - F4 bzw. F3) beeinflussen und Planheitsrechner (30) sowie Profilrechner (50) mit einem, Vergleichsgeräte und Festwertspeicher aufweisenden, Korrekturanweisungen ausgebenden Prozeßrechner (70) verbunden sind.

8. Walzbandtandemstraße nach einem oder mehreren der Ansprüche 5 bis 7,
dadurch gekennzeichnet,
daß die Bandprofilstellglieder, die Walzenbiegung, die Walzenanstellung, die Walzenschränkung, die Walzenschwenkung, die Zonenkühlung der Walzenballen sowie die axiale Arbeitswalzen-, die Zwischenwalzen- und die Stützwalzenverschiebung in den ersten Walzgerüsten einzeln und/oder gleichzeitig beeinflußbar sind.

## Claims

1. Method for the production of rolled strip, in which this is conducted through a tandem hot-strip roll train and in that case during the rolling operation subjected to a state regulation which comprises a strip profile regulation and - in at least the last roll stand - a strip profile regulation and a planarity regulation originating from a planarity measurement of the rolled strip issuing from the last stand of the tandem hot-strip roll train, characterised by the following steps:
a) determining and filing the critical thickness of the rolled strip to be rolled, below which thickness no further substantial deformation of the rolled strip in direction of the width is attainable,
b) rolling of this rolled strip, the thickness of which is substantially greater than the determined critical thickness, successively in a first and a second rolling stage, in each of which the rolled strip is conducted through at least one roll gap forming this,
c) reducing the thickness of the rolled strip in the first rolling stage to substantially the determined critical thickness,
d) checking the reduction in the thickness of the rolled strip in this rolling stage by measurement of the thickness behind the first rolling stage and adjusting at least the last roll gap in this first rolling stage by reason of the result of the measurement of the thickness,
e) measuring the planarity of the rolled strip in the second rolling stage at at least one place in the course of this rolling stage and
f) reducing the thickness of the rolled strip in this second rolling stage to a thickness lying below the critical thickness by reason of the measurement of the planarity of the rolled strip.

2. Method according to claim 1, characterised thereby, that the height of the last roll gap in the first rolling stage is set in accordance with the comparison of the result of a measurement of the thickness of the rolled strip behind the first rolling stage with a given empirical standard value.

3. Method according to claim 1, characterised thereby, that the result of the measurement of the planarity of the rolled strip is compared with a given empirical standard value.

4. Method according to claim 1, characterised thereby, that the magnitude of the reduction in the thickness of the rolled strip in the first rolling stage is determined and regulated by reason of measurements of the thickness of the rolled strip within the second rolling stage.

5. Tandem hot-strip roll train for the production of rolled strip, in which this is during the rolling operation subjected to a state regulation which comprises a strip profile regulation and - in the last roll stand - a strip profile regulation and a planarity regulation originating from a planarity measurement of the rolled strip issuing from the last stand of the tandem hot-strip roll train, characterised thereby, that in a group (1 to 3) of roll stands (1, 2 and 3) with a roll gap height equal to or greater than the critical thickness (KD), below which thickness no further substantial deformation of the rolled strip in direction of the width is attainable, profile-measuring devices (8, 9,10) and profile regulators (13,14,15) are allocated, which stand in connection with strip profile setting members at the roll stands (1, 2 and 3), whilst the last roll stand (3) of this group (1, 2 and 3) and all remaining roll stands (4 and 5) display planarity-measuring devices (10', 11, 12) and planarity regulators (15', 16, 17), which are connected with strip planarity setting members, and that the last roll stand (3) of the group (1 to 3) is in that case influenceable selectably either by profile-measuring devices (10) and profile regulators (15) or by planarity-measuring devices (10') and planarity regulatory (15').

6. Tandem hot-strip roll train according to claim 5, characterised thereby, that either the profile-measuring devices (8, 9, 10) or the planarity-measuring devices (10', 11, 12) are arranged downstream of the roll gap, which is to be regulated, of the roll stands (1, 2 and 3 or 3, 4 and 5).

7. Tandem hot-strip roll train for the production of rolled strip, in which this is during the rolling operation subjected to a state regulation which comprises a strip profileregulation and - in the last roll stand - a strip profile regulation and a planarity regulation originating from a planarity measurement of the rolled strip issuing from the last stand of the tandem hot-strip roll train, characterised thereby, the tandem hot-strip roll train displays n roll stands (F1 to F7) and a planarity-measuring device (38) and a profile-measuring device (58) downstream thereof are arranged downstream of the nth roll stand (F7), of which the planarity-measuring device (38) is connected with a planarity computer (30), the output signals of which influence devices (27, 37, 47) for the setting-on and bending of the rolls of the n^{th} roll stand (F7) the profile-measuring device (58) is connected with a profile computer (50), the output signals of which influence devices (27, 37, 47) for the setting-on and bending of this roll stand (F7) and the preceding (n-1 )^{th} to (ₙ-3)th or (n-4)th roll stands (F6 - F4 or F3) and planarity computer (30) as well as profile computer (50) are connected with a process computer (70), which displays comparison devices and fixed value stores and issues correction instructions.

8. Tandem hot-strip roll train according to one or more of the claims 5 to 7, characterised thereby, that the strip profile setting members, the bending of the rolls, the setting-on of the rolls, the offset of the rolls, the pivotation of the rolls, the zonal cooling of the roll barrels as well as the axial displacement of the working rolls, the intermediate rolls and of the backing rolls in the first roll stands are influenceable individually and/or simultaneously.

## Revendications

1. Procédé de fabrication d'une bande laminée dans lequel celle-ci passe dans un train tandem pour bandes à chaud et, pendant ce laminage, est soumise à un réglage d'ensemble qui comprend un réglage du profil de la bande et, au moins dans la dernière cage, un réglage du profil de la bande et de la planéité à partir d'une mesure de planéité de la bande laminée effectuée à sa sortie de la dernière cage du train tandem pour bandes à chaud, caractérisé en ce qu'il comprend les opérations suivantes:
a) détermination et fixation de l'épaisseur critique de la bande à laminer, au-dessous de laquelle aucune transformation essentielle de la bande laminée n'est plus possible dans le sens de sa largeur,
b) laminage de cette bande, dont l'épaisseur est nettement supérieure à la valeur critique déterminée, successivement dans un premier stade et dans un deuxième stade de laminage dans chacun desquels la bande passe dans au moins une emprise qui la transforme,
c) réduction de l'épaisseur de la bande laminée, dans le premier stade de laminage, à la valeur critique déterminée,
d) contrôle de la réduction de l'épaisseur de la bande laminée à ce stade par une mesure d'épaisseur effectuée après le premier stade et réglage d'au moins la première emprise à ce premier stade compte tenu du résultat de la mesure d'épaisseur,
e) mesure de la planéité de la bande dans le deuxième stade, au moins à un emplacement au cours de ce stade,
f) réduction de l'épaisseur de la bande, à ce deuxième stade, à une valeur inférieure à l'épaisseur critique, compte tenu du résultat de la mesure de la planéité de la bande.

2. Procédé selon la revendication 1, caractérisé en ce que la hauteur de la dernière emprise dans le premier stade de laminage est réglée après comparaison entre le résultat d'une mesure de l'épaisseur de la bande après le premier stade de laminage et une valeur standard donnée déterminée expérimentalement.

3. Procédé selon la revendication 1, caractérisé en ce que le résultat de la mesure de la planéité de la bande laminée est comparé à une valeur standard donnée déterminée expérimentalement.

4. Procédé selon la revendication 1, caractérisé en ce que l'importance de la réduction de l'épaisseur de la bande laminée pendant le premier stade de laminage est déterminée et réglée compte tenu de mesures d'épaisseur de la bande laminée pendant le deuxième stade de laminage.

5. Train tandem pour bande laminées pour la fabrication de bande laminée, dans lequel celle-ci est, pendant le laminage, soumise à un réglage d'ensemble qui comprend un réglage du profil de la bande et, dans la dernière cage, un réglage du profil de la bande et de la planéité à partir d'une mesure de planéité de la bande laminée effectuée à sa sortie de cette cage, caractérisé en ce que, dans un groupe (1 à 3) de cages de laminoirs (1, et 3) ayant une hauteur d'emprise égale ou supérieure à l'épaisseur critique (KD), au-dessous de laquelle aucune transformation essentielle de la bande laminée n'est plus possible dans le sens de sa largeur, il comporte des appareils de mesure du profil (8, 9, 10) et des appareils de réglage du profil (13, 14, 15) qui sont reliés à des dispositifs de réglage du profil de la bande montés dans les cages de laminoirs (1, 2 et 3), tandis que la dernière cage (3) de ce groupe (1, 2 et 3) et toutes les autres cages (4 et 5) comportent des dispositifs de mesure de la planéité (10', 11 et 12) et des dispositifs de réglage de la planéité (15', 16,17) qui sont reliés à des dispositifs de réglage de la planéité de la bande et en ce que la dernière cage (3) du groupe (1 à 3) peut être commandée au choix par des dispositifs de mesure du profil (10) et par des dispositifs de réglage du profil (15) ou par des dispositifs de mesure de la planéité (10') ou des dispositifs de réglage de la planéité (15').

6. Train tandem pour bandes laminées selon la revendication 5, caractérisé en ce que les dispositifs de mesure du profil (8, 9 et 10) ou les dispositifs de mesure de la planéité (10', 11, 12) sont situés après l'emprise des cages de laminoirs (1,2 et 3 ou 3,4 et 5) qui doit être réglée.

7. Train tandem pour bandes laminées pour la fabrication d'une bande laminée, dans lequel celle-ci est, pendant le laminage, soumise à un réglage d'ensemble qui comprend un réglage du profil de la bande et, dans la dernière cage, un réglage du profil de la bande et, la planéité à partir d'une mesure de planéité de la bande laminée effectuée à sa sortie de cette cage, caractérisé en ce que le train tandem pour bandes à chaud comporte n cages (F1 à F7) et, derrière la n-ième cage (F7), un dispositif de mesure de la planéité (38) et, derrière ce dispositif, un dispositif de mesure du profil (58), le dispositif de mesure de la planéité (38), associé à un calculateur de planéité (30), dont les signaux de sortie commandent des dispositifs (27, 37, 47), assurant le réglage et la courbure des cylindres de la n-ième cage (F7), le dispositif de mesure du profil (58), associé à un calculateur de profil (50), dont les signaux de sortie commandent des dispositifs (27, 37, 47), assurant le réglage et la courbure de cette cage (F7) et des n-1-ième à n-3-ième ou n-4-ième cages précédentes (F6 à F4 ou F3) et des calculateurs de planéité (30) ainsi que des calculateurs de profil (50) étant reliés à un ordinateur (70) comportant des dispositifs de comparaison et une mémoire de valeurs fixes et donnant des ordres pour les rectifications.

8. Train tandem pour bandes laminées selon une où plusieurs des revendications 5 à 7, caractérisé en ce que les organes de réglage du profil des bandes, la courbure des cylindres, le serrage des cylindres, le décalage des cylindres, le basculement des cylindres, le refroidissement par zones de la table des cylindres ainsi que le déplacement axial des cylindres de travail, des cylindres intermédiaires et des cylindres d'appui dans les premières cages peuvent être réglés individuellement et/ou simultanément.
